# FASCICULE DE BREVET EUROPEEN

(11) **EP 2 957 821 B1**
(45) Date de publication et mention de la délivrance du brevet: **13.06.2018**
(21) Numéro de dépôt: 15166197.2
(22) Date de dépôt: 04.05.2015
(51) Int. Cl.: F21S 41/148, F21S 41/683, F21S 41/663, F21S 41/695

(54) **MODULE D'ÉCLAIRAGE ET /OU DE SIGNALISATION ROTATIF**
DREHBARES BELEUCHTUNGS- UND/ODER SIGNALISIERUNGSMODUL
ROTARY LIGHTING AND/OR SIGNALLING MODULE

(30) Priorité: 16.06.2014 FR 1455500
(43) Date de publication de la demande: 23.12.2015
(73) Titulaire: VALEO VISION, 93012 Bobigny Cedex (FR)
(72) Inventeur: De Lamberterie, Antoine, 75019 PARIS (FR); Dubosc, Christophe, 93250 VILLEMOMBLE (FR); Thabet, Ziyed, 75015 PARIS (FR); Sommerschuh, Stephan, 75013 PARIS (FR); Reiss, Benoît, 95580 MARGENCY (FR); Elhachir, Brahim, 75019 PARIS (FR)

(56) Documents cités:
- EP-A1- 1 077 158
- EP-A1- 2 143 994
- EP-A1- 2 199 664
- EP-A1- 2 597 357
- EP-A1- 2 902 701
- EP-A2- 2 273 186
- EP-A2- 2 623 373

## Description

L'invention a trait au domaine de l'éclairage et/ou de la signalisation, notamment pour véhicules automobiles. Plus particulièrement, l'invention a trait à un module d'éclairage et/ou de signalisation pour véhicule automobile, ainsi qu'à un projecteur comprenant un tel module. Le document EP 2902701 A, qui relève de l'article 54(3) CBE, décrit un module d'éclairage et/ou de signalisation notamment pour véhicule automobile, comportant un support d'une première face réfléchissant les rayons lumineux émis par une première source de lumière fixe. Il comporte en outre un châssis comportant deux écrans, dont l'un au moins joue le rôle d'un guide optique, ainsi qu'une base les reliant transversalement à l'une de leur extrémité, ledit châssis étant monté mobile en rotation autour d'un axe sous l'effet d'un actionneur, de sorte que lesdits deux écrans soient aptes à prendre alternativement une position active en amont du support, notamment sur le trajet des rayons lumineux déviés par lesdits moyens de déviation optique, et dans laquelle l'écran en position active se trouve au droit d'une deuxième source de lumière, également fixe. Le document FR 2 817 212 décrit un projecteur de véhicule automobile avec une fonction d'éclairage directionnel plus connu sous l'acronyme DBL (Dynamic Bending Light). Le projecteur comprend un système optique dont la direction d'éclairage est modifiée par rotation, un arbre de sortie couplé au système optique afin que celui-ci soit entraîné, un moteur, et un mécanisme de transmission de rotation couplé au moteur afin qu'il transmette la rotation du moteur à l'arbre de sortie, dans lequel le moteur, l'arbre de sortie et le mécanisme de transmission de rotation sont placés dans un corps de boîtier, et un arbre rotatif du moteur est supporté par le corps de boîtier. Un arbre de support d'un pignon intermédiaire placé entre le moteur et l'arbre de sortie est directement supporté par le corps de boîtier.

Le document EP 1 285812 décrit un projecteur comportant un ensemble mobile muni d'un réflecteur et d'une source de lumière, et un ensemble fixe bordant au moins partiellement l'ensemble mobile qui peut tourner, relativement à l'ensemble fixe, autour d'un premier axe vertical pour un réglage en azimut, et autour d'un axe transversal horizontal pour un réglage en site. Une telle disposition a pour but de garder les jeux de fonctionnement constants entre les pièces fixes et les pièces mobiles.

Le document EP 2 423 047 décrit un projecteur d'un véhicule automobile conçu pour réunir la fonction d'éclairage de nuit avec la fonction de signalisation de jour connue sous l'acronyme anglais DRL (Daytime Running Light). L'éclairage de nuit est obtenu par un module d'éclairage fixe, tandis que l'éclairage de type DRL est réalisé au moyen d'un réseau de diodes électroluminescentes pouvant être escamoté dans une position interne au projecteur.

L'invention a pour objectif de proposer un module et un projecteur d'éclairage et/ou de signalisation apte à assurer au moins deux fonctions d'éclairage et/ou de signalisation et de construction simple et compacte.

Dans ce contexte, l'invention a pour objet un module d'éclairage et/ou de signalisation notamment pour véhicule automobile, comportant un support de moyens de déviation optique de rayons lumineux émis par une première source de lumière fixe, dans lequel un châssis comporte deux écrans et une base les reliant transversalement à l'une de leur extrémité, ledit châssis étant monté mobile en rotation autour d'un axe sous l'effet d'un actionneur, de sorte que lesdits deux écrans soient aptes à prendre alternativement une position active en amont du support, notamment sur le trajet des rayons lumineux déviés par lesdits moyens de déviation optique, et dans laquelle l'écran en position active se trouve au droit d'une deuxième source de lumière, également fixe. Au moins un dispositif optique additionnel s'étend entre les écrans.

Selon différentes caractéristiques de l'invention, que l'on peut combiner seules ou à plusieurs avec les caractéristiques déjà décrites :
- le au moins un dispositif optique additionnel est agencé pour passer au droit de la deuxième source de lumière fixe lors de la rotation du châssis ;

On comprend que lorsque le châssis est mobile en rotation et que le dispositif optique additionnel passe sous la deuxième source de lumière, un effet optique pourra être mis en place dès lors que le dispositif optique additionnel est incliné de sorte qu'il n'est pas compris dans le plan de rotation du châssis. Une impression de déplacement vertical du module pourra être donnée alors que les composants du module ne connaissent qu'une rotation dans un plan horizontal.
- le au moins un dispositif optique additionnel est incliné verticalement par rapport au plan de rotation horizontal du châssis, de sorte que le point de réflexion sur le dispositif optique de la lumière émise par la deuxième source de lumière varie en hauteur au cours de la rotation du châssis ;
- le au moins un dispositif optique additionnel présente une courbure, dans le plan horizontal de rotation du châssis, sensiblement équivalente à la courbure dans le même plan des écrans du châssis, de manière à se trouver dans le prolongement des écrans ;

- le dispositif optique additionnel est disposé entre le bord d'un premier écran du châssis et le bord en regard du deuxième écran ;
- le dispositif optique additionnel présente une face d'entrée, sensiblement alignée sur son bord supérieur et apte à recevoir les rayons émis par la deuxième source de lumière lorsque le dispositif optique additionnel passe au droit de la deuxième source, et une face de sortie qui s'étend entre les bords des deux écrans, le dispositif optique additionnel étant apte à guider les rayons lumineux par réflexions internes successives de la face d'entrée vers la face de sortie ;
- la face de sortie du dispositif optique additionnel présente une forme continue, sensiblement régulière ;
- la face de sortie présente, d'un bord d'un écran au bord de l'autre écran, des pentes successives variables ;
- la face de sortie du dispositif optique additionnel présente une forme en marches d'escalier ;
- le module comporte un dispositif optique agencé entre un premier bord du premier écran et un premier bord en regard du deuxième écran, ainsi qu'un deuxième dispositif optique agencé entre un deuxième bord du premier écran et un deuxième bord en regard du deuxième écran ;
- les moyens de déviation optique sont montés mobiles en rotation autour d'un deuxième axe, sous l'effet d'un actionneur tandis que la première source de lumière reste fixe par rapport à l'actionneur ;
- le châssis est entraîné en rotation indépendamment des moyens de déviation optique, ledit deuxième axe étant distinct dudit premier axe ;
- les écrans du châssis sont constitués par un guide en nappe dont la partie périphérique renvoie la lumière de la deuxième source de lumière pour remplir une fonction de signal ; par guide en nappe, on entend un guide surfacique, porteur de deux dioptres qui s'étendent sensiblement parallèles l'un par rapport à l'autre ;
- le au moins un dispositif optique est relié aux écrans du châssis au niveau de la partie périphérique desdits écrans.

L'invention concerne également un projecteur d'éclairage et/ou de signalisation pour véhicule automobile, comprenant un boîtier et au moins un module d'éclairage et/ou de signalisation, dans lequel le module d'éclairage et/ou de signalisation est conforme à ce qui a été décrit précédemment. Le projecteur peut comporter avantageusement trois modules d'éclairage et/ou de signalisation.

D'autres caractéristiques et avantages de la présente invention apparaitront plus clairement à l'aide de la description et des dessins parmi lesquels :
- la figure 1 est une vue en perspective de trois quart avant d'un module d'éclairage et/ou de signalisation selon un premier mode de réalisation de l'invention, comportant un support monté mobile en rotation autour d'un axe ainsi qu'un châssis à deux écrans entourant ledit support, ledit module étant représenté ici dans une première position avec une face d'aspect d'un support qui est tournée vers l'avant du véhicule et avec un premier écran du châssis qui est en regard de cette face d'aspect, ledit châssis comportant dans ce premier mode de réalisation un dispositif optique additionnel formé par un guide optique qui s'étend entre les deux écrans ;
- les figures 2 et 3 sont des vues en perspective du module de la figure 1, dans lesquelles la face de sortie du dispositif optique additionnel du module de la figure 1 présente une forme à pentes variables (figure 2) et une forme en marches d'escalier (figure 3) ; et
- les figures 4 et 7 sont des vues représentatives d'un déplacement du châssis et du support du module selon les figures 2 et 3, depuis une première position (figure 4) où une face d'aspect du support est visible et un deuxième écran du châssis est disposé en amont, à une deuxième position (figure 7) où c'est une face réfléchissante du support et un premier écran du châssis qui sont désormais tournés vers l'avant du véhicule, les figures 5 et 6 illustrant des positions intermédiaires.

Dans la description qui va suivre, on adoptera à titre non limitatif une orientation longitudinale, verticale et transversale selon l'orientation traditionnellement utilisée dans l'automobile et indiquée par le trièdre L, V, T reporté sur la figure 1.

Selon l'invention, un module d'éclairage et/ou de signalisation 10 est fixé dans un boitier (non représenté) d'un projecteur, et il comporte un support 16 présentant une face réfléchissante et une face d'aspect, ainsi qu'un châssis 18 qui comporte deux écrans transparents à la lumière et qui est monté autour du support 16 de sorte que chacun des écrans du châssis puisse être disposé en regard de l'une des faces du support.

Ce châssis peut être fixe par rapport au module, ou bien être monté mobile en rotation, et ce de façon solidaire en rotation du support ou bien de façon indépendante du support, de telle manière que le châssis peut tourner autour du support, pendant que celui-ci reste fixe ou tourne par ailleurs. On va décrire par la suite un mode de réalisation, dans lequel le support est monté mobile en rotation et le châssis solidaire en rotation de celui-ci mais il sera compris que les variantes évoquées en début de ce paragraphe pourront être facilement mises en oeuvre sans sortir du contexte de l'invention.

Le support est monté mobile en rotation et le module comporte à cet effet un premier actionneur 12 solidaire du boitier du projecteur dans lequel est logé le module, ainsi qu'un premier axe 14 entrainé en rotation par le premier actionneur 12 et solidaire du support.

Le premier actionneur 12 comprend un moteur électrique, piloté par des moyens de commande (non visibles sur les figures 1 et 2) et aptes à transmettre une instruction de commande audit moteur, et des moyens de transmission en rotation entre le moteur et le premier axe. Dans les modes de réalisation représentés, le premier axe 14 soutient le support 16 en sa partie inférieure, et le premier axe 14 est sensiblement vertical, mais il pourrait avoir une autre orientation.

Le support 16 du module 10 comporte des moyens de déviation optique sur une première face réfléchissante 20, qui jouent le rôle d'un réflecteur apte à assurer une fonction d'éclairage et/ou de signalisation réglementaire. Cette fonction est remplie par la coopération du réflecteur 20 avec une première source de lumière 22. La première source de lumière 22 est fixe par rapport à l'actionneur.

On entend par « réglementaire » le fait qu'une fonction d'éclairage et/ou de signalisation est conforme à la réglementation en vigueur. Cette fonction d'éclairage et/ou de signalisation réglementaire peut être une fonction de signalisation de jour, communément désigné par l'appellation DRL (de l'acronyme anglo-saxon « Daytime Running Light »), ou bien une fonction d'éclairage de croisement, communément désignée « code », ou encore une fonction d'éclairage communément désignée « route ». La première face réfléchissante 20 assure ainsi la formation d'un faisceau d'éclairage et/ou de signalisation réglementaire dirigé vers l'avant du véhicule.

La première source de lumière 22 est une source à semi-conducteurs, et de préférence du type diode à électroluminescence (LED), et elle est sensiblement alignée sur le premier axe 14. On entend par l'expression « sensiblement alignée » que la distance entre le centre géométrique de la diode électroluminescente 22 et l'axe de rotation du support 16 n'est pas supérieure aux dimensions de la diode électroluminescente 22. Cette dernière peut être fixée et positionnée sur une carte de circuits imprimés 24, elle-même fixée dans le boitier (non représenté) du projecteur.

Le support 16 du module 10 comporte également une deuxième face 26 opposée à la première face formant le réflecteur 20 et assurant une deuxième fonction. Cette deuxième fonction peut être soit une fonction de signalisation de jour réglementaire, soit une fonction d'éclairage de croisement et/ou de route réglementaire, soit une fonction d'aspect.

Tel qu'illustré, le module 10 peut comporter un pivot supérieur 36 colinéaire avec le premier axe 14 par l'intermédiaire du support 16 pour accroître la précision du positionnement relatif de la première source de lumière 22 par rapport au réflecteur 20.

Le châssis 18 est réalisé dans un matériau transparent à la lumière et il comporte deux écrans 28 et 30 qui s'étendent sensiblement verticalement dans le module, parallèles entre eux, et parmi lesquels au moins un joue le rôle de guide de lumière. Chaque écran présente un bord périphérique 38 et un bord supérieur 40. Les écrans sont reliés à leur extrémité supérieure par des parois de liaison transversales 32 qui se raccordent perpendiculairement aux extrémités latérales du bord supérieur de l'écran en formant une base supérieure de liaison avec le support, de manière à ce que le châssis soit entraîné en rotation solidairement du support lorsque celui-ci est mis en rotation par l'actionneur.

Les écrans prennent de préférence la forme d'un guide de lumière en nappe, avec une partie centrale de la nappe présentant un profil galbé dont la courbure suit sensiblement la direction de rotation du châssis. Le châssis est ainsi agencé dans le module de sorte qu'il entoure le support, avec le premier écran 28 ou le deuxième écran 30 qui est apte selon la position du châssis à prendre la position active en amont du support. On entend par « en amont » la position dans laquelle l'écran est disposé entre le support et l'avant du véhicule, vers lequel les fonctions d'éclairage et/ou de signalisation sont dirigées.

La partie centrale de la nappe de chaque écran peut porter des moyens de découplage, notamment des prismes, pour la déviation des rayons réfléchis par le réflecteur et traversant l'écran. On peut prévoir que les deux écrans présentent des surfaces optiques différentes, l'un présentant par exemple une surface neutre, apte à ne pas gêner la diffusion des rayons lumineux émis par la première source 22 et déviés par le réflecteur, tandis que l'autre peut comporter des dispositifs optiques dont l'agencement peut former un ou plusieurs motifs représentatifs par exemple d'une marque que l'on souhaite mettre en évidence lors d'une fonction de signalisation. D'autres différences structurelles peuvent apparaître, comme par exemple le fait que l'un des écrans du châssis comporte des éléments de découplage de la lumière sur tout ou partie de sa surface pour la fonction d'aspect, tandis que l'autre écran ne présente pas un tel aspect pour rester neutre.

Dans le module selon l'invention, on peut prévoir une deuxième source de lumière 34, fixée et positionnée sur une carte de circuits imprimés, avantageusement la carte porteuse par ailleurs de la première source de lumière 22. La deuxième source de lumière est apte à éclairer l'écran du châssis qui se trouve en position active en amont du support. On prévoit que la deuxième source de lumière soit disposée à une distance déterminée de la première source de lumière pour que l'écran du châssis, lorsqu'il est dans la position active en amont du support, soit disposé au droit de la deuxième source de lumière et puisse être illuminé par celle-ci. La deuxième source de lumière 34 est fixe par rapport à la première source de lumière 22 et elle reste fixe tandis que le support et/ou le châssis tourne. Elle peut être constituée d'une ou plusieurs sources à semi-conducteurs, et par exemple des diodes électroluminescentes (LED). Dans les modes de réalisation illustrés, on a prévu que deux diodes électroluminescentes forment la deuxième source de lumière.

De la sorte, le premier écran ou le deuxième écran du châssis 18 se retrouvant dans cette position active en amont du support est disposé au droit de la deuxième source de lumière 34 de manière à pouvoir assurer ainsi une fonction de signalisation réglementaire si la deuxième source de lumière est allumée. La face d'entrée du guide optique, réalisé par l'un ou l'autre des écrans, pour les rayons lumineux émis par cette deuxième source de lumière est formée par le bord supérieur de l'écran tandis que les faces de sortie sont aménagées dans le bord périphérique. On réalise ainsi une fonction d'éclairage et/ou de signalisation, distincte de celle réalisée par la réflexion des rayons lumineux de la première source de lumière. La partie périphérique de l'écran peut présenter un prisme orienté de telle ou telle façon pour procéder au renvoi de la lumière de la deuxième source 34 vers l'avant du véhicule pour remplir une fonction de signalisation et/ou vers l'arrière pour participer à la fonction d'aspect.

La deuxième source de lumière 34 peut être allumée en plus de la première source de lumière 22 afin que la partie périphérique 38 du premier écran 28, en regard du réflecteur, émette de la lumière. Cela permet d'utiliser un premier écran du châssis 18 en complément du réflecteur 20. Un usage préféré des deux sources de lumière est de garder la deuxième source constamment allumée et d'augmenter l'intensité de la deuxième source de lumière si l'on souhaite exercer une fonction de signalisation, ou bien d'allumer la première source de lumière si l'on souhaite exercer une fonction d'éclairage.

Selon l'invention, on prévoit de disposer entre les écrans au moins un dispositif optique additionnel 70. Ce dispositif optique additionnel 70 prend ici la forme d'un dispositif optique additionnel 72, venu de matière avec les écrans, dont la face d'entrée est disposée dans la continuité horizontale du bord supérieur 40 des écrans, et dont la face de sortie 74 prend place entre les deux écrans.

On comprend que le guide additionnel 72 est adapté à conduire la lumière émise par la deuxième source de lumière 34 et pénétrant par la face d'entrée, depuis cette face d'entrée vers la face de sortie 74 par réflexions internes successives.

Le guide additionnel est courbe. Une première courbure est telle que la projection du guide additionnel dans le plan perpendiculaire à l'axe de rotation prend la forme d'un arc de cercle centré sur ledit axe de rotation. Cette première courbure des éléments de structure présente un double intérêt : un premier intérêt mécanique, en ce qu'elle permet un dégagement radial des éléments de structure pour permettre la rotation relative du support par rapport au châssis, et un deuxième intérêt esthétique en ce qu'elle permet d'inscrire chacun des éléments de structure dans la continuité des écrans du châssis, courbes également.

Outre le fait de présenter cette première courbure, la face de sortie du guide additionnel est inclinée par rapport à l'horizontale, de sorte qu'elle n'est pas comprise intégralement dans le plan de rotation du châssis.

On a représenté sur les figures 1 à 3 trois modes de réalisation différents du dispositif optique additionnel formant le dispositif optique additionnel. La figure 1 divulgue un module dans lequel la face de sortie du dispositif optique additionnel présente une forme continue, pour créer un profil montant sensiblement régulier. La figure 2 divulgue un module dans lequel la face de sortie présente, d'un bord d'un écran au bord de l'autre écran, des pentes successives variables. Et la figure 3 divulgue un module dans lequel la face de sortie du dispositif optique additionnel présente une forme en marches d'escalier.

Le module comporte deux dispositifs optiques additionnels. Un premier dispositif additionnel 70 s'étend entre un premier bord du premier écran et un premier bord en regard du deuxième écran, et un deuxième dispositif additionnel 71 s'étend entre un deuxième bord du premier écran et un deuxième bord en regard du deuxième écran. Ceci est notamment intéressant lorsque le module est mobile en rotation sur plus d'un demi-tour, puisque cela offre une continuité pour l'observateur devant le véhicule. Pour un tour complet, l'observateur peut voir la séquence suivante : premier écran 28-premier dispositif additionnel 70-deuxième écran 30-deuxième dispositif additionnel 71-premier écran 28.

S'il apparait à la lecture des figures que plusieurs agencement peuvent être prévus pour l'orientation et la forme de la face de sortie du dispositif optique additionnel d'un véhicule à l'autre, on comprend que les deux dispositifs optiques additionnels disposés dans un même module sont identiques, et disposés symétriquement par rapport à l'axe de rotation du châssis. De la sorte, lorsqu'un premier dispositif optique additionnel a une face de sortie qui présente, pour un sens de rotation donné du châssis, un profil montant, le deuxième guide additionnel symétrique a une face de sortie qui présente, pour le même sens de rotation, un profil montant également.

Le dispositif optique additionnel pourra prendre d'autres formes qu'un dispositif optique additionnel, formant un carénage s'inscrivant dans la continuité des écrans, dès lors que son agencement et son orientation permettent de réfléchir la lumière en sortie du projecteur avec une composante verticale modifiée au fur et à mesure de la rotation effectivement horizontale du châssis.

On va maintenant décrire, en s'appuyant sur les illustrations des figures 4 à 7, l'éclairage des dispositifs optiques additionnels par la deuxième source de lumière au fur et à mesure de leur passage devant cette source lors de la rotation du châssis du module.

Le module est agencé de sorte que lorsque le châssis, solidairement ou non du support, est mobile en rotation pour passer d'une position où un premier écran est disposé en position active sous la deuxième source de lumière à une position où c'est le deuxième écran qui est disposé dans cette position active, on observe que l'un ou l'autre des dispositifs optiques additionnels, selon le sens de rotation du châssis, passe sous la deuxième source de lumière fixe.

La figure 4 illustre le module dans une configuration où le deuxième écran 28 du châssis et la face d'aspect du support sont en position active, de sorte que les deux diodes formant ici la deuxième source de lumière 34 peuvent émettre des rayons aptes à pénétrer dans l'écran et à illuminer les faces de sortie formées par les parties périphériques 38 de l'écran.

Les figures 5 et 6 illustrent des états intermédiaires entre cette position de la figure 4 et la position illustrée sur la figure 7, dans laquelle le module a été mis en rotation pour que ce soit la face réfléchissante du support et le premier écran qui soient en position active.

Dès que la position angulaire du châssis est telle que les rayons émis par la deuxième source de lumière ne pénètrent plus dans l'écran initialement en position active, les rayons pénètrent dans le dispositif optique additionnel. On peut ainsi observer, figure 5, que les rayons émis par les diodes de la deuxième source de lumière sont ciblés sur la partie du dispositif optique additionnel la plus proche du deuxième écran, et donc ici sur la partie de la face de sortie la plus basse. On comprend que si le sens de rotation avait été différent, c'est la partie de la face de sortie la plus haute qui aurait été illuminée dans un premier temps.

Dans le sens de rotation illustré, au fur et à mesure de la rotation du châssis, les rayons émis par la deuxième source de lumière impactent une partie de la face de sortie de plus en plus haute.

Ainsi, la composante verticale de l'agencement de la face de sortie du dispositif optique additionnel fait en sorte que le point d'impact des rayons lumineux émis par la deuxième source sur la face de sortie du dispositif optique additionnel au fur et à mesure de son passage devant la deuxième source se déplace verticalement. L'observateur peut ainsi avoir l'impression que le module subit à la fois une rotation dans le plan horizontal et une translation verticale, de manière semblable à un mouvement hélicoïdal montant.

La description qui précède explique clairement comment l'invention permet d'atteindre les objectifs qu'elle s'est fixés et notamment de proposer un module d'éclairage et/ou de signalisation dans lequel un châssis est disposé autour d'un support de moyens de déviation optique de rayons lumineux émis par une source de lumière, pour apporter une complémentarité à la fonction de signalisation notamment, et de proposer un châssis spécifique en ce que des dispositifs optiques additionnels sont aptes à utiliser les rayons lumineux émis par ailleurs pour une fonction de signalisation en coopération avec les écrans du châssis, notamment pour créer un effet visuel lors de la rotation du châssis et donner une impression de mécanisme complexe de rotation là où seule une rotation axiale est prévue.

On comprend que le projecteur d'un véhicule automobile, pour réaliser des fonctions d'éclairage et/ou de signalisation, peut comporter un ou plusieurs modules identiques à celui qui a été décrit, disposés en série dans un boîtier. Dans le cas d'une série de plusieurs modules, avantageusement trois, on pourra prévoir de rendre rotatif le châssis de chaque module par des actionneurs pouvant être pilotés de façon indépendante les uns des autres, pour assurer une plus grande souplesse dans les fonctions d'éclairage et/ou de signalisation.

## Revendications

1. Module d'éclairage et/ou de signalisation notamment pour véhicule automobile, comportant un support (16) de moyens de déviation optique (20) de rayons lumineux émis par une première source de lumière (22) fixe, le module comportant en outre un châssis (18) comportant deux écrans (28, 30), dont l'un au moins joue le rôle d'un guide optique, ainsi qu'une base (32) les reliant transversalement à l'une de leur extrémité, ledit châssis étant monté mobile en rotation autour d'un axe sous l'effet d'un actionneur, de sorte que lesdits deux écrans soient aptes à prendre alternativement une position active en amont du support, notamment sur le trajet des rayons lumineux déviés par lesdits moyens de déviation optique, et dans laquelle l'écran en position active se trouve au droit d'une deuxième source de lumière (34), également fixe, le module comportant au moins un dispositif optique additionnel (70) qui s'étend entre les écrans.

2. Module selon la revendication 1, **caractérisé en ce que** le au moins un dispositif optique additionnel (70) est agencé pour passer au droit de la deuxième source de lumière (34) fixe lors de la rotation du châssis (18).

3. Module selon la revendication 2, **caractérisé en ce que** le au moins un dispositif optique additionnel (70) est incliné verticalement par rapport au plan de rotation horizontal du châssis (18), de sorte que le point de réflexion sur le dispositif optique additionnel de la lumière émise par la deuxième source de lumière (34) varie en hauteur au cours de la rotation du châssis.

4. Module selon la revendication précédente, **caractérisé en ce que** le au moins un dispositif optique additionnel (70) présente une courbure, dans le plan horizontal de rotation du châssis (18), sensiblement équivalente à la courbure dans le même plan des écrans (28, 30) du châssis, de manière à se trouver dans le prolongement des écrans.

5. Module selon l'une des revendications précédentes, **caractérisé en ce que** le dispositif optique additionnel (70) consiste en un dispositif optique additionnel (72) disposé entre le bord d'un premier écran (28) du châssis (18) et le bord en regard du deuxième écran (30).

6. Module selon la revendication précédente, **caractérisé en ce que** le dispositif optique additionnel (72) présente une face d'entrée, sensiblement alignée sur le bord supérieur (40) des écrans du châssis et apte à recevoir les rayons émis par la deuxième source de lumière (34) lorsque le châssis passe au droit de ladite deuxième source, et une face de sortie (74) qui s'étend entre les bords des deux écrans (28, 30), le dispositif optique additionnel étant apte à guider les rayons lumineux par réflexions internes successives de la face d'entrée vers la face de sortie.

7. Module selon la revendication 6, **caractérisé en ce que** la face de sortie (74) du dispositif optique additionnel (72) présente une forme continue, sensiblement régulière.

8. Module selon la revendication 6, **caractérisé en ce que** la face de sortie (74) présente, d'un bord d'un écran (28) au bord de l'autre écran (30), des pentes successives variables.

9. Module selon la revendication 6, **caractérisé en ce que** la face de sortie (74) du dispositif optique additionnel (72) présente une forme en marches d'escalier.

10. Module selon l'une quelconque des revendications précédentes, **caractérisé en ce qu'**il comporte un dispositif optique additionnel (70) agencé entre un premier bord du premier écran (28) et un premier bord en regard du deuxième écran (30), ainsi qu'un deuxième dispositif optique additionnel (71) agencé entre un deuxième bord du premier écran (28) et un deuxième bord en regard du deuxième écran (30).

11. Module selon l'une quelconque des revendications précédentes, **caractérisé en ce que** les moyens de déviation optique (20) sont montés mobiles en rotation autour d'un deuxième axe, sous l'effet d'un actionneur tandis que la première source de lumière reste fixe par rapport à l'actionneur.

12. Module selon la revendication précédente, **caractérisé en ce que** le châssis (18) est entraîné en rotation indépendamment des moyens de déviation optique (20).

13. Module selon l'une quelconque des revendications précédentes, **caractérisé en ce que** les écrans (28, 30) du châssis (18) sont constitués par un guide en nappe dont la partie périphérique (38) renvoie la lumière de la deuxième source de lumière (34) pour remplir une fonction de signal.

14. Module selon la revendication précédente, **caractérisé en ce que** le au moins un dispositif optique additionnel (70) est relié aux écrans (28, 30) du châssis (18) au niveau de la partie périphérique (38) desdits écrans.

15. Projecteur d'éclairage et/ou de signalisation pour véhicule automobile, comprenant un boîtier et au moins un module d'éclairage et/ou de signalisation, **caractérisé en ce que** le module d'éclairage et/ou de signalisation est conforme à l'une des revendications 1 à 14.

16. Projecteur selon la revendication précédente, **caractérisé en ce qu'**il comporte au moins deux modules d'éclairage et/ou de signalisation.

## Patentansprüche

1. Beleuchtungs- und/oder Signalisierungsmodul, insbesondere für ein Kraftfahrzeug, das einen Träger (16) für Mittel zur optischen Ablenkung (20) von Lichtstrahlen aufweist, die von einer ersten festen Lichtquelle (22) abgegeben werden,
wobei das Modul ferner ein Gestell (18) aufweist, das zwei Schirme (28, 30), von denen mindestens einer die Rolle eines optischen Leiters übernimmt, sowie eine Basis (32), die sie quer an einem ihres Endes verbindet, aufweist, wobei das Gestell unter der Wirkung eines Betätigungselements drehbar um eine Achse angebracht ist, damit die zwei Schirme geeignet sind, abwechselnd eine aktive Position stromauf des Trägers einzunehmen, insbesondere auf der Bahn der Lichtstrahlen, die von den Mitteln zur optischen Ablenkung abgelenkt werden, und wobei sich der Schirm in aktiver Position gegenüber einer zweiten, ebenfalls festen Lichtquelle (34) befindet, wobei das Modul mindestens eine zusätzliche optische Vorrichtung (70) aufweist, die sich zwischen den Schirmen erstreckt.

2. Modul nach Anspruch 1, **dadurch gekennzeichnet, dass** die mindestens eine zusätzliche optische Vorrichtung (70) angeordnet ist, während der Drehung des Gestells (18) gegenüber der zweiten festen Lichtquelle (34) vorbeizulaufen.

3. Modul nach Anspruch 2, **dadurch gekennzeichnet, dass** die mindestens eine zusätzliche optische Vorrichtung (70) vertikal bezogen auf die horizontale Drehebene des Gestells (18) geneigt ist, damit der Reflexionspunkt auf der zusätzlichen optischen Anordnung des Lichts, das von der zweiten Lichtquelle (34) abgegeben wird, während der Drehung des Gestells in der Höhe variiert.

4. Modul nach dem vorhergehenden Anspruch, **dadurch gekennzeichnet, dass** die mindestens eine zusätzliche optische Vorrichtung (70) eine Krümmung in der horizontalen Drehebene des Gestells (18) aufweist, die der Krümmung in derselben Ebene (28, 30) der Schirme im Wesentlichen gleichwertig ist, um sich in der Verlängerung der Schirme zu befinden.

5. Modul nach einem der vorhergehenden Ansprüche, **dadurch gekennzeichnet, dass** die zusätzliche optische Vorrichtung (70) aus einer zusätzlichen optischen Vorrichtung (72) besteht, die zwischen dem Rand eines ersten Schirms (28) des Gestells (18) und dem Rand gegenüber dem zweiten Schirm (30) angeordnet ist.

6. Modul nach dem vorhergehenden Anspruch, **dadurch gekennzeichnet, dass** die zusätzliche optische Vorrichtung (72) eine Eintrittsseite, die im Wesentlichen auf den oberen Rand (40) der Schirme des Gestells ausgerichtet ist und geeignet ist, die Strahlen zu empfangen, die von der zweiten Lichtquelle (34) abgegeben werden, wenn das Gestell gegenüber der zweiten Lichtquelle vorbeiläuft, und eine Austrittsseite (74), die sich zwischen den Rändern der zwei Schirme (28, 30) erstreckt, aufweist, wobei die zusätzliche optische Vorrichtung geeignet ist, die Lichtstrahlen durch aufeinanderfolgende innere Reflexionen von der Eintrittsseite zu der Austrittsseite zu leiten.

7. Modul nach Anspruch 6, **dadurch gekennzeichnet, dass** die Austrittsseite (74) der zusätzlichen optischen Vorrichtung (72) eine durchgehende Form aufweist, die im Wesentlichen regelmäßig ist.

8. Modul nach Anspruch 6, **dadurch gekennzeichnet, dass** die Austrittsseite (74) von einem Rand eines Schirms (28) zum Rand des anderen Schirms (30) aufeinanderfolgende variable Schrägen aufweist.

9. Modul nach Anspruch 6, **dadurch gekennzeichnet, dass** die Austrittsseite (74) der zusätzlichen optischen Vorrichtung (72) eine Treppenstufenform aufweist.

10. Modul nach einem der vorhergehenden Ansprüche, **dadurch gekennzeichnet, dass** es eine zusätzliche optische Vorrichtung (70), die zwischen einem ersten Rand des ersten Schirms (28) und einem ersten Rand gegenüber dem zweiten Schirm (30) angeordnet ist, sowie eine zweite zusätzliche optische Vorrichtung (71), die zwischen einem zweiten Rand des ersten Schirms (28) und einem zweiten Rand gegenüber dem zweiten Schirm (30) angeordnet ist, aufweist.

11. Modul nach einem der vorhergehenden Ansprüche, **dadurch gekennzeichnet, dass** die Mittel zur optischen Ablenkung (20) unter der Wirkung eines Betätigungselements drehbar um eine zweite Achse angebracht sind, während die erste Lichtquelle bezogen auf das Betätigungselement fest bleibt.

12. Modul nach dem vorhergehenden Anspruch, **dadurch gekennzeichnet, dass** das Gestell (18) unabhängig von den Mitteln zur optischen Ablenkung (20) in Drehung versetzt wird.

13. Modul nach einem der vorhergehenden Ansprüche, **dadurch gekennzeichnet, dass** die Schirme (28, 30) des Gestells (18) von einer Flächenführung gebildet sind, deren Randbereich (38) das Licht der zweiten Lichtquelle (34) zurückwirft, um eine Signalfunktion zu erfüllen.

14. Modul nach dem vorhergehenden Anspruch, **dadurch gekennzeichnet, dass** die mindestens eine zusätzliche optische Vorrichtung (70) mit den Schirmen (28, 30) des Gestells (18) am Randbereich (38) der Schirme verbunden ist.

15. Beleuchtungs- und/oder Signalisierungsscheinwerfer für ein Kraftfahrzeug, umfassend ein Gehäuse und mindestens ein Beleuchtungs- und/oder Signalisierungsmodul, **dadurch gekennzeichnet, dass** das Beleuchtungs- und/oder Signalisierungsmodul einem der Ansprüche 1 bis 14 entspricht.

16. Scheinwerfer nach dem vorhergehenden Anspruch, **dadurch gekennzeichnet, dass** er mindestens zwei Beleuchtungs- und/oder Signalisierungsmodule aufweist.

## Claims

1. Lighting and/or signalling module especially for an automotive vehicle, comprising a member (16) for supporting optical means (20) for deviating light rays emitted by a first stationary light source (22),
the module furthermore comprising a frame (18) comprising two screens (28, 30), at least one of which plays the role of an optical guide, and a base (32) connecting them transversely at one of their ends, said frame being mounted so as to be rotatable about an axis under the effect of an actuator, so that said two screens are able to adopt alternatively an active position upstream of the supporting member, especially on the path of the light rays deviated by said optical deviating means, and in which the screen in the active position is located plumb with a second stationary light source (34),
the module comprising at least one additional optical device (70) that extends between the screens.

2. Module according to Claim 1, **characterized in that** the at least one additional optical device (70) is arranged to pass plumb with the second stationary light source (34) during the rotation of the frame (18).

3. Module according to Claim 2, **characterized in that** the at least one additional optical device (70) is inclined vertically relative to the horizontal plane of rotation of the frame (18), so that the height of the point on the additional optical device from which the light emitted by the second light source (34) is reflected varies during the rotation of the frame.

4. Module according to the preceding claim, **characterized in that** the at least one additional optical device (70) has a curvature, in the horizontal plane of rotation of the frame (18), substantially equivalent to the curvature in the same plane of the screens (28, 30) of the frame, so as to lie in the continuation of the screens.

5. Module according to one of the preceding claims, **characterized in that** the additional optical device (70) consists of an additional optical device (72) placed between the edge of a first screen (28) of the frame (18) and the edge facing the second screen (30).

6. Module according to the preceding claim, **characterized in that** the additional optical device (72) has an entrance face that is substantially aligned with the upper edge (40) of the screens of the frame and able to receive the rays emitted by the second light source (34) when the frame passes plumb with said second source, and an exit face (74) that extends between the edges of the two screens (28, 30), the additional optical device being able to guide the light rays by successive internal reflections from the entrance face to the exit face.

7. Module according to Claim 6, **characterized in that** the exit face (74) of the additional optical device (72) is continuous and substantially regular in form.

8. Module according to Claim 6, **characterized in that** the exit face (74) has a succession of differing slopes from one edge of a screen (28) to the edge of the other screen (30).

9. Module according to Claim 6, **characterized in that** the exit face (74) of the additional optical device (72) is stepped like a staircase.

10. Module according to any one of the preceding claims, **characterized in that** it comprises an additional optical device (70) arranged between a first edge of the first screen (28) and a first edge facing the second screen (30), and a second additional optical device (71) arranged between a second edge of the first screen (28) and a second edge facing the second screen (30).

11. Module according to any one of the preceding claims, **characterized in that** the optical deviating means (20) are mounted so as to be rotatable about a second axis under the effect of an actuator, whereas the first light source remains stationary relative to the actuator.

12. Module according to the preceding claim, **characterized in that** the frame (18) is driven to rotate independently of the optical deviating means (20).

13. Module according to any one of the preceding claims, **characterized in that** the screens (28, 30) of the frame (18) consist of a sheet guide the peripheral portion (38) of which redirects light from the second light source (34) in order to provide a signalling function.

14. Module according to the preceding claim, **characterized in that** the at least one additional optical device (70) is connected to the screens (28, 30) of the frame (18) on the peripheral portion (38) of said screens.

15. Lighting and/or signalling headlamp for an automotive vehicle, comprising a casing and at least one lighting and/or signalling module, **characterized in that** the lighting and/or signalling module is in accordance with one of Claims 1 to 14.

16. Headlamp according to the preceding claim, **characterized in that** it comprises at least two lighting and/or signalling modules.
